# EUROPÄISCHE PATENTSCHRIFT

(11) **EP 3 542 000 B1**
(45) Veröffentlichungstag und Bekanntmachung des Hinweises auf die Patenterteilung: **01.06.2022**
(21) Anmeldenummer: 17797159.5
(22) Anmeldetag: 13.11.2017
(51) Int. Cl.: E02D 9/02

(54) **VERFAHREN ZUM RÜCKBAU VON OFFSHORE GRÜNDUNGSSTRUKTUREN**
METHOD FOR DISMANTLING OFFSHORE FOUNDATION STRUCTURES
PROCÉDÉ DE DÉMANTÈLEMENT DE STRUCTURES DE FONDATION EN MER

(30) Priorität: 16.11.2016 DE 102016222601
(43) Veröffentlichungstag der Anmeldung: 25.09.2019
(73) Patentinhaber: RWE Renewables GmbH, 45145 Essen (DE)
(72) Erfinder: BIJKERSMA, Niels, 22305 Hamburg (DE)
(74) Vertreter: Keenway Patentanwälte Neumann Heine Taruttis
(86) Internationale Anmeldenummer: PCT/EP2017/079009
(87) Internationale Veröffentlichungsnummer: WO 2018/091395

(56) Entgegenhaltungen:
- DE-B- 1 014 036
- JP-A- S51 148 206
- JP-A- S59 130 919
- US-B1- 7 090 434

## Beschreibung

Die Erfindung betrifft ein Verfahren zum Rückbau von Offshore-Gründungsstrukturen mit mindestens einem Hohlpfahl, der an seinem führenden offenen Ende unter Umschließung von Erdreich in den Untergrund eingetrieben ist.

Gründungsstrukturen der vorbezeichneten Art sind beispielsweise "Monopiles" oder "Tripiles". Solche Gründungsstrukturen finden überwiegend bei Onshore- oder Offshore-Windenergieanlagen sowie bei Offshore Öl-und Gasförderanlagen Anwendung.

Offshore-Gründungsstrukturen umfassen normalerweise einen oder mehrere Gründungspfähle, die im küstennahen Flachwasser in den Meeresuntergrund eingetrieben wurden, beispielsweise durch Rammen oder Einvibrieren. Beispielsweise Monopiles mit einem Durchmesser von 3 bis 4 m werden bis zu einer Tiefe von etwa 30 m in den Meeresuntergrund eingetrieben. Eine typische Offshore-Windkraftanlage umfasst beispielsweise den zuvor erwähnten Monopile, ein auf den Monopile aufgesetztes Übergangsstück (transition piece) und das auf dem Übergangsstück befestigte Bauwerk, beispielsweise als Turmbauwerk aus einer Vielzahl von Rohrschüssen mit einer darauf angeordneten Gondel, einem in der Gondel angeordneten Generator und einem auf der Welle des Generators angeordneten Rotor.

Wenn die wirtschaftliche Nutzung der Offshore-Gründungsstruktur endet, ist es in der Regel erforderlich, diese zurückzubauen.

Der Rückbau muss bis zu einem bestimmten Niveau relativ zur lokalen Wassertiefe erfolgen. Wird lediglich der obere Teil eines Gründungspfahls entfernt, während der untere Teil dauerhaft im Meeresboden verbleibt, entsteht die Notwendigkeit, den Gründungspfahl in definierter Tiefe abzuschneiden. Voraussetzung hierfür ist die Zugänglichkeit der vorgesehenen Schnittebene für ein Schneidwerkzeug. Der als Hohlpfahl ausgebildete Gründungspfahl muss daher bis zu einer gewissen Tiefe ausgeräumt werden, d.h., dass gegebenenfalls in diesem befindliche Feststoffe wie Sand, Kies, Steine und Klei entfernt werden müssen. Das Schneiden erfordert den Einsatz spezieller Werkzeuge und geht mit erheblichem Zeitaufwand einher.

DE1014036B offenbart ein Verfahren zum Rückbau von Offshore-Gründungsstrukturen mit wenigstens einem Hohlpfahl, der an seinem führenden offenen Ende unter Umschließung von Erdreich in einen Meeresuntergrund eingetrieben ist, wobei der Hohlpfahl hydraulisch und/oder pneumatisch extrahiert wird, das Verfahren umfassend folgende Verfahrensschritte: a) Verschließen von Öffnungen des Hohlpfahls, Platte auf dem Stahlrohr, b) Anbringen eines Anschlusses für eine Fluidleitung an dem Hohlpfahl, so dass der Anschluss mit einem Hohlraum des Hohlpfahls kommuniziert, c) Herstellen einer Verbindung der Fluidleitung mit dem Anschluss, d) Anschlägen eines Hebezeugs an den Hohlpfahl, e) Druckmittelbeaufschlagung des Hohlpfahls mit einem über die Fluidleitung bereitgestellten Druckmittel, und f) Einholen des Hebezeugs mittels eines Krans unter Extraktion des Hohlpfahls, wobei der Kran die Last des Hohlpfahls aufnimmt.

Der Erfindung liegt daher die Aufgabe zugrunde, ein Verfahren zum Rückbau von Offshore-Gründungsstrukturen bereitzustellen, welches Verfahren effizienter als die bekannten Verfahren durchführbar ist.

Die der Erfindung zugrundeliegende Aufgabe wird gelöst durch die Merkmale des Anspruchs 1. Vorteilhafte Ausgestaltungen der Erfindung ergeben sich aus den Unteransprüchen.

Ein Gesichtspunkt der vorliegenden Erfindung betrifft ein Verfahren zum Rückbau von Gründungsstrukturen mit wenigstens einem Hohlpfahl, der an seinem führenden offenen Ende unter Umschließung von Erdreich in den Meeresuntergrund eingetrieben ist, wobei das Verfahren sich dadurch auszeichnet, dass der Hohlpfahl hydraulisch extrahiert wird. Dabei wird zweckmäßigerweise hydraulisch ein Austreiben bzw. Auftreiben des Hohlpfahls bewirkt, wobei die Gewichtskraft des Hohlpfahls vorzugsweise mittels einer hierfür vorgesehenen Hebeeinrichtung aufgefangen wird. Unter einem Hohlpfahl im Sinne der vorliegenden Erfindung ist beispielsweise ein Grundungsptahl eines Offshore-Bauwerks, beispielsweise in Form eines Monopiles zu verstehen. Es handelt sich hierbei um einen an seinem führenden Ende offenen zylindrischen Pfahl aus Stahl, der beispielsweise mittels Rammen oder Vibrieren in den Meeresuntergrund eingetrieben wurde, so, dass der Meeresuntergrund (Sand, Kies, Klei und Gestein) in den von dem Hohlpfahl umschlossenen Hohlraum eingedrungen ist. Naturgemäß ist der Hohlpfahl an seinem führenden Ende durch das in diesen eingedrungene Material verschlossen. Das andere obere Ende des Gründungspfahls kann sich oberhalb der Wasserlinie befinden. Auf dieses Ende ist in der Regel ein Übergangsstück aufgeschlossen, welches das Bauwerk aufnimmt.

Insbesondere durch die hydraulische Extraktion des Hohlpfahls kann das Verfahren ohne ein vorheriges Ausräumen des Hohlpfahls und ohne den Einsatz von Schneidwerkzeugen durchgeführt werden. Je nach Beschaffenheit des Hohlpfahls ist es nicht erforderlich, unter Wasser Schneidarbeiten oder Schweißarbeiten durchzuführen. Gemäß der Erfindung ist vorgesehen, den Hohlpfahl vollständig zu extrahieren, d.h. vollständig aus dem Meeresuntergrund herauszutreiben und/oder herauszuziehen, sodass keine Rückstände in Meeresboden verbleiben.

Das Verfahren umfasst folgende Verfahrensschritte:
a) Verschließen von Öffnungen des Hohlpfahls,
b) Anbringen eines Anschlusses für eine Fluidleitung an dem Hohlpfahl, sodass der Anschluss mit einem Hohlraum des Hohlpfahls kommuniziert,
c) Herstellen einer Verbindung der Fluidleitung mit dem Anschluss,
d) Anschlagen eines Hebezeugs an den Hohlpfahl,
e) Druckmittelbeaufschlagung des Hohlpfahls mit einem über die Fluidleitung bereitgestellten Druckmittel und
f) Einholen des Hebezeugs mittels eines Krans unter Extraktion des Hohlpfahls, wobei der Kran die Last des Hohlpfahls aufnimmt.

Erfindungsgemäß ist vorgesehen, nach Rückbau des Bauwerks und gegebenenfalls nach Entfernen des Übergangsstücks, mit Ausnahme der Öffnung am führenden Ende des Hohlpfahls, alle verbleibenden Öffnungen zu versiegeln bzw. dicht zu verschließen und den Hohlraum im Inneren des Hohlpfahls mit Druck zu beaufschlagen, sodass der Druck innerhalb des Hohlpfahls eine Kraft erzeugt, die eine Extraktion des Hohlpfahls unterstützt und/oder bewirkt.

Zweckmäßigerweise umfasst das Verfahren ein druckdichtes Verschließen der Öffnungen wenigstens an einem oberen, nicht eingebetteten Ende des Hohlpfahls.

Das Druckmittel kann beispielsweise mit einem Druck zwischen 10 und 30 bar in den Hohlraum des Hohlpfahls gepumpt werden, je nach geologischen Gegebenheiten kann es allerdings auch erforderlich sein, ein Vielfaches dieses Drucks aufzuwenden.

Der innerhalb des druckdicht versiegelten Hohlpfahls aufgebaute Fluiddruck, beispielsweise in Form von Wasserdruck oder Gasdruck wirkt auf den Boden im Inneren des Hohlpfahls, welcher durch den Untergrund gebildet wird und dementsprechend einer standortabhängige Permeabilität aufweist. Bei sandigen bzw. nicht bindigen Böden ist die Durchlässigkeit beispielsweise größer als bei tonhaltigen bzw. bindigen Böden. Das Entweichen von Wasser/Gas durch den Boden nach unten zur Spitze des Hohlpfahls ist mit einem Druckverlust verbunden. Sowohl das abnehmende Volumen als auch der Druckverlust müssen durch Pumpen oder Verdichter kompensiert werden. Im Falle einer besonders hohen Permeabilität des Bodens können die Druck-und Volumenverluste so groß sein, dass die erforderliche Pumpen-oder Verdichterleistung nicht zur Extraktion des Hohlpfahls ausreicht.

Die Erfindung sieht in einer ersten Variante vor, dass vor Durchführung des Verfahrensschritts e) eine Verringerung eines während des Verfahrensschritts e) hydraulisch wirksamen Querschnitts des Hohlpfahls im Bereich eines unteren nicht eingespannten Endes des Hohlpfahls umfasst. Der hydraulisch wirksame Querschnitt des Hohlpfahls wird an dessen unterem, nicht eingespannten Ende durch den vom Untergrund verschlossenen Querschnitt definiert. Das untere Ende des Hohlpfahls im Sinne der vorliegenden Erfindung ist damit das untere Ende des von dem Hohlpfahl umschlossenen Hohlraums, also der Übergangsbereich zwischen Hohlraum und Boden.

Die Verringerung des hydraulisch wirksamen Querschnitts des Hohlpfahls im Bereich eines unteren, in den Untergrund nicht eingebetteten Endes kann beispielsweise dadurch erfolgen, dass vor einer Druckmittelbeaufschlagung ein Durchflussbegrenzer in Form einer Blende, eines Stopfens oder dergleichen in den Hohlpfahl eingebaut wird.

Die Erfindung sieht in einer Alternative vor, dass der Hohlpfahl vor oder während des Verfahrensschritts e) wenigstens teilweise mit einer Bohrspülung, beispielsweise in Form einer Bentonit Suspension gefüllt wird. Durch das Einbringen einer Bohrspülung lässt sich die Permeabilität des Untergrundes im Bereich der Spitze des Hohlpfahls verringern.

Wenn bei Anwendung des Verfahrens gemäß der Erfindung hydraulisch eine Auftriebskraft erzeugt wird, die größer ist als die Mantelreibung zwischen dem inneren und äußeren Umfang des Hohlpfahls und dem diesen umgebenden und den von diesem beispielsweise umschlossenen Meeresuntergrund. Die Gewichtskraft des Hohlpfahls wird zweckmäßigerweise von der hierfür vorgesehenen Hebeeinrichtung vollständig aufgenommen. Die zur Extraktion des Hohlpfahls erforderliche Kraft wird hydraulisch aufgebracht.

Das Verfahren beim Rückbau einer Offshore-Gründungsstruktur sieht die Verwendung eines Kranschiffs zur Extraktion des Hohlpfahls vor, wobei ein auf dem Kranschiff vorgesehener Kran die Gewichtskraft des Hohlpfahls aufnimmt.

Das Verschließen von Öffnungen des Hohlpfahls kann das Einbringen wenigstens eines Verschlusskörpers in oder an wenigstens eine Öffnung des Hohlpfahls umfassen. Besonders vorteilhaft ist es, wenn wenigstens ein Verschlusskörper von innen in eine Öffnung des Hohlpfahls eingesetzt wird, sodass eine Druckmittelbeaufschlagung des Hohlpfahls eine Abdichtung des Verschlusskörpers verstärkt oder bewirkt.

Verbleibt das Übergangsstück auf dem als Monopile ausgebildeten Hohlpfahl, so kann beispielsweise eine Kabeleinführung in das Übergangsstück (J-tube entry hole) von innen abgedichtet werden. Bei einer weiteren zweckmäßigen Variante des Verfahrens gemäß der Erfindung ist vorgesehen, dass der Verfahrensschritt a) das Einbringen wenigstens eines Verschlusskörpers oder das Anbringen wenigstens eines Deckelverschlusses in jeweils ein oberes und unteres nicht eingebettes Ende des Hohlpfahls oder an jeweils einem oberen und unteren nicht eingebetten Ende des Hohlpfahls umfasst, wobei der Querschnitt des Hohlpfahls an einem führenden nicht eingebetteten Ende nur teilweise verschlossen wird. Das nicht eingebettete Ende des Hohlpfahls im Sinne der vorstehenden Ausführungen ist der Übergangsbereich des Hohlpfahls zwischen Hohlraum und Boden, wobei der Boden von dem von dem Hohlpfahl umschlossenen Untergrund gebildet wird. Unterhalb dieses Übergangsbereichs ist der Hohlpfahl von dem Untergrund eingespannt, dieser Abschnitt wird auch als Einspannlänge bezeichnet. Die Einpannlänge kann grundsätzlich größer sein als die nicht eingespannte Länge des Hohlpfahls.

Zusätzlich zu der hydraulischen Extraktion des Hohlpfahls im Sinne einer Unterstützung kann vorgesehen sein, dass in dem Hohlraum des Hohlpfahls oder an dem Hohlpfahl unterhalb der Wasserlinie eine Auftriebskammer hergestellt oder angebracht wird, die mit einem Gas befüllt wird.

Zweckmäßigerweise werden an dem Hohlpfahl Mittel zum Anschlagen des Hebezeugs befestigt. Als Mittel zum Anschlagen des Hebezeugs können beispielsweise Befestigungshaken oder Befestigungsösen vorgesehen sein.

Vor der endgültigen Druckmittelbeaufschlagung des Hohlpfahls zwecks hydraulischer Extraktion kann vorgesehen sein, die Druckfestigkeit des Hohlpfahls zu testen. Deshalb ist vorzugsweise vorgesehen, dass die Druckmittelbeaufschlagung eine erste und zweite Druckerhöhung umfasst, wobei die erste Druckerhöhung zur Überprüfung der Druckfestigkeit des Hohlpfahls dient.

Als Druckmittel können eine Flüssigkeit und/oder ein Gas verwendet werden.

Als Flüssigkeiten kommen beispielsweise Wasser und/oder eine Bohrspülung in Betracht. Als Gas kommt beispielsweise Luft in Betracht. Im Rahmen der Erfindung ist eine Kombination einer Beaufschlagung des Hohlpfahls mit Flüssigkeit und mit Gas möglich. Beispielsweise kann zunächst eine Flüssigkeit als Druckmittel Anwendung finden, anschließend kann die Flüssigkeit teilweise durch ein Gas verdrängt werden, sodass zusätzlich die Auftriebskraft des Gases zur Extraktion benutzt wird.

Wie vorstehend bereits erwähnt, kann als Flüssigkeit auch eine Bohrspülung verwendet werden. Die Bohrspülung kann beispielsweise eine Feststoff/Wasser Suspension sein, die ein oder mehrere Komponenten umfasst, die ausgewählt sind aus einer Gruppe umfassend Tonmineralien, Bentonit, Bariumsulfat und Polymere, mit denen in besonders vorteilhafter Art und Weise die Viskosität der Flüssigkeit erhöht werden kann.

Alternativ kann eine Mischung von Polymeren und Wasser als Flüssigkeit Anwendung finden.

Obwohl grundsätzlich die für die Druckmittelbeafschlagung vorgesehene Installation in Form von Pumpen oder Verdichtern beispielsweise auf einer Krananlage oder einem Kranschiff installiert sein können, ist bei einer vorteilhaften Variante der Erfindung vorgesehen, Pumpen und/oder Verdichter auf einer oberen Abdeckung oder auf einem oberen Deckelverschluss des Hohlpfahls oder an einer an dem Hohlpfahl vorzusehenden Aufnahme anzubringen. Dies hat den Vorzug, dass keine Relativbewegung zwischen der Installation für die Druckmittelbeaufschlagung und dem Hohlpfahl während der Extraktion stattfindet. Dadurch werden Schläuche und Anschlüsse nicht belastet. Darüber hinaus wird die Verlegung langer Hochdruckschläuche entbehrlich.

Das Verfahren gemäß der Erfindung umfasst die Extraktion eines Offshore-Gründungselements in Form eines Monopile als Hohlpfahl wobei vor der Anbringung eines Anschlusses für eine Fluidleitung ein eventuell vorhandenes Anschlusselement oder ein eventuell vorhandenes Übergangsstück für ein Turmbauwerk oder eine Plattform entfernt wird und das Verfahren das Anbringen eines Deckelverschlusses auf das obere offene Ende des Monopiles umfasst.

Alternativ kann vorgesehen sein, dass Übergangsstück auf dem Monopile zu belassen und das Übergangsstück entsprechend abzudichten.

Die Erfindung wird nachstehend anhand eines in den Zeichnung dargestellten Ausführungsbeispiels erläutert.

Es zeigen:
- Figur 1: eine schematische Ansicht einer Offshore-Gründungsstruktur, die die Durchführung des Verfahrens gemäß der Erfindung nach einem ersten Ausführungsbeispiel veranschaulicht und
- Figur 2: eine schematische Ansicht einer Offshore-Gründungsstruktur, die die Durchführung des Verfahrens gemäß der Erfindung nach einem zweiten Ausführungsbeispiel veranschaulicht.

Figur 1 zeigt eine schematische Ansicht einer Offshore-Gründungsstruktur in Form eines Monopiles 1 als zylindrischer Hohlpfahl im Sinne der vorliegenden Erfindung, der über eine Einspannlänge L in den Meeresuntergrund 2 eingetrieben ist. Der Monopile 1 ist Teil eines bereits teilweise zurückgebauten Offshore-Bauwerks, beispielsweise eines Turmbauwerks mit einem Windkraftgenerator. Die Einspannlänge L des Monopiles 1 im Meeresuntergrund 2 kann beispielsweise etwa 30 m betragen. Im Bereich der Einspannlänge L ist der Monopile mit dem Material des Meeresuntergrundes 2 gefüllt. Der sich darüber erstreckende Teil des Monopiles 1, der sich von Meeresboden 3 bis über den Wasserspiegel 4 erstreckt, ist, wenn der Rückbau noch nicht eingeleitet ist, als teilweise mit Luft gefüllter Hohlkörper ausgebildet.

Das Verfahren gemäß der Erfindung umfasst das druckdichte Verschließen des Monopiles 1, nachdem die Aufbauten, beispielsweise in Form einer Plattform oder des zuvor erwähnten Turmbauwerks entfernt wurden.

Die Figur 1 veranschaulicht einen Teilschritt des erfindungsgemäßen Verfahrens. Eine obere Öffnung des Monopiles 1 wurde mit einem ersten Deckelverschluss 5 versehen. An dem ersten Deckelverschluss sind Ösen 6 vorgesehen, an die ein Hubgeschirr 7 eines Krans 8 angeschlagen ist. Der Kran 8 ist auf einem Kranschiff 9 aufgestellt.

Der Monopile 1 umfasst eine weitere Öffnung in Form einer Kabeleinführung 10, die als sogenanntes "J-tube" ausgebildet ist. Die Darstellung ist insoweit vereinfacht, denn es ist für den Fachmann nachvollziehbar, dass der Monopile durchaus mehr als nur zwei Öffnungen aufweisen kann. Diese Öffnungen wären entsprechend abzudichten. Die Kabeleinführung 10 wird mit einem Verschlusskörper 11 abgedichtet. An dem Deckelverschluss 5 oder an einer anderen geeigneten Stelle des Monopiles 1 ist ein Anschluss für eine als Hochdruckleitung ausgebildete Fluidleitung vorgesehen, der mit dem Hohlraum des Monopiles 1 kommuniziert. Über das Kranschiff 9 mit Pumpen und anderer Infrastruktur wird eine Hochdruckleitung an den Monopile 1 angeschlossen. Die Pumpen und die sonst benötigte Infrastruktur können auch über ein zusätzliches Versorgungsschiff bereitgestellt werden. Über die Hochdruckleitung wird gefiltertes Meerwasser in den Hohlraum des Monopiles 1 mit einem Druck von beispielsweise zwischen 10 und 30 bar hineingepumpt. Auf dieser Weise wird der Innendruck des Monopiles 1 langsam erhöht. Der Monopile 1 erfährt eine hydraulische Krafteinwirkung die größer oder gleich der allmählich abnehmenden Reibkraft an der inneren und äußeren Mantelfläche des Monopiles 1 ist. Gleichzeitig wird der Monopile 1 mittels des Krans 8 über das Hubgeschirr 7 angehoben. Dabei überwindet der Kran 8 lediglich die Gewichtskraft des Monopiles 1.

Auf diese Art und Weise wird der Monopile 1 vollständig hydraulisch extrahiert und von dem Kranschiff 9 oder einem Transportschiff aufgenommen.

Das zweite Ausführungsbeispiel des Verfahrens gemäß der Erfindung wird anhand der in Figur 2 wiedergegebenen Darstellung des Monopile 1 erläutert. Gleiche Bauteile sind mit gleichen Bezugszeichen bezeichnet.

Bei dem Verfahren gemäß der zweiten Variante wurde vor der Druckmittelbeaufschlagung des Monopile 1 in dessen unteren Ende ein zweiter Deckelverschluss 11 als Durchflussbegrenzer für das Druckmittel installiert. Das untere Ende in diesem Sinne ist der Übergangsbereich zwischen dem Hohlraum des Hohlpfahls und dem Meeresuntergrund 2. Die Einspannlänge des Monopile 1 kann, wie bereits erwähnt, durchaus länger sein als die nicht eingespannt Länge. Der zweite Deckelverschluss 11 als Durchflussbegrenzer dient dazu, einen zu hohen Druckmittelverlust in den Meeresuntergrund 2 bzw. in den Meeresboden 3 für den Fall zu verhindern, dass der Meeresboden 3 verhältnismäßig permeabel ist.

Der zweite Deckelverschluss 11 bildet in einer horizontalen Ebene eine kreisrunde Querschnittsfläche, deren Durchmesser geringfügig kleiner als der Innendurchmesser des Monopile 1 ist. Es bleibt ein Ringsspalt zwischen der Innenwand des Monopile 1 und dem zweiten Deckelverschluss 11. Der Ringsspalt kann beispielsweise weniger als 5 % der inneren Querschnittsfläche des Monopile 1 ausmachen. Bei Druckmittelbeaufschlagung des Monopile 1 ergibt sich durch den zweiten Deckelverschluss 11 eine Verminderung des Volumenstroms, der durch den Meeresboden 3 entweichen kann, die annähernd proportional zur Reduktion der Querschnittsfläche durch den zweiten Deckelverschluss 11 ist.

Der zwischen dem zweiten Deckelverschluss 11 und der Innenwand des Monopile gebildete Ringsspalt kann beispielsweise auch durch eine Labyrinthdichtung oder eine Lippendichtung verschlossen sein, die bei Druckbeaufschlagung einen Teil des Ringspalts freigibt.

Anstelle eines scheibenförmigen Deckelverschlusses kann als Durchflussbegrenzer im Sinne der vorliegenden Erfindung auch ein einseitig oder beidseitig geschlossener Zylinder vorgesehen sein. Dieser Zylinder ist vorteilhafter Weise innerhalb des Monopile 1 selbstzentrierend, dh. schwimmend, angeordnet. Die Zentrierung bei Druckmittelbeaufschlagung kann beispielsweise dadurch unterstützt werden, dass auf der äußeren Mantelfläche des Zylinders ein Oberflächenprofil vorgesehen ist.

Alternativ oder zusätzlich kann der Zylinder mit einer umlaufenden Lippendichtung oder Labyrinthdichtung versehen sein.

Der Durchflussbegrenzer kann entweder bereits bei der Installation des Monopile 1 oder unmittelbar vor dessen Extraktion platziert werden.

Eine oder mehrere Pumpen oder Verdichter zur Erzeugung des erforderlichen Drucks für das Druckmittel, beispielsweise in Form von Wasser und/oder Gas und/oder einer Bohrspülung können auf dem ersten Deckelverschluss 5 des Monopile 1 installiert werden. Auf diese Art und Weise bleibt der Abstand zwischen der für die Druckmittelinjektion erforderlichen Installationen und einem Anschluss ander oberen Abdichtung des Monopile 1 während des Extraktionsvorgangs konstant. Auf einen oder mehrere bewegliche Verbindungsschläuche kann verzichtet werden.

### Bezugszeichenliste

- 1.: Monopile
- 2.: Meeresuntergrund
- 3.: Meeresboden
- 4.: Wasserspiegel
- 5.: erster Deckelverschluss
- 6.: Ösen
- 7.: Hubgeschirr
- 8.: Kran
- 9.: Kranschiff
- 10.: Kabeleinführung
- 11.: zweiter Deckelverschluss

## Patentansprüche

1. Verfahren zum Rückbau von Offshore-Gründungsstrukturen mit wenigstens einem Hohlpfahl, der an seinem führenden offenen Ende unter Umschließung von Erdreich in einen Meeresuntergrund eingetrieben ist, wobei der Hohlpfahl hydraulisch und/oder pneumatisch extrahiert wird, das Verfahren umfassend folgende Verfahrensschritte:
a) Verschließen von Öffnungen des Hohlpfahls,
b) Anbringen eines Anschlusses für eine Fluidleitung an dem Hohlpfahl, so dass der Anschluss mit einem Hohlraum des Hohlpfahls kommuniziert,
c) Herstellen einer Verbindung der Fluidleitung mit dem Anschluss,
d) Anschlagen eines Hebezeugs an den Hohlpfahl,
e) Druckmittelbeaufschlagung des Hohlpfahls mit gefiltertem Meerwasser als einem über die Fluidleitung bereitgestellten Druckmittel, und
f) Einholen des Hebezeugs mittels eines Krans (8) unter Extraktion des Hohlpfahls, wobei der Kran (8) die Last des Hohlpfahls aufnimmt,
wobei das Verfahren vor Durchführung des Verfahrensschritts e) eine Verringerung eines während des Verfahrensschritte e) hydraulischen wirksamen Querschnitts des Hohlpfahls in einem unteren nicht eingebetteten Endes des Hohlpfahls umfasst und/oder
wobei der Hohlpfahl vor oder während des Verfahrensschritts e) wenigstens teilweise mit einer Bohrspülung zur Verringerung der Permeabilität des Untergrundes gefüllt wird.

2. Verfahren nach Anspruch 1, **dadurch gekennzeichnet, dass** der Verfahrensschritt a) ein druckdichtes Verschließen der Öffnungen an einem oberen, nicht eingebetteten Ende des Hohlpfahls umfasst.

3. Verfahren nach einem der Ansprüche 1 oder 2, **dadurch gekennzeichnet, dass** während Verfahrensschritt e) eine Auftriebskraft erzeugt wird, die größer ist als die Mantelreibung zwischen dem Hohlpfahl und dem diesen umgebenden Untergrund.

4. Verfahren nach einem der Ansprüche 1 bis 3, **dadurch gekennzeichnet, dass** Verfahrensschritt a) das Einbringen wenigstens eines Verschlusskörpers oder das Anbringen wenigstens eines Deckelverschlusses in jeweils einem oberen Ende und in einem nicht eingebetteten unteren Ende des Hohlpfahls oder an jeweils dem oberen Ende und an dem nicht eingebetteten unteren Ende des Hohlpfahls umfasst, wobei der Querschnitt des Hohlpfahls in dem nicht eingebetteten unteren Ende nur teilweise verschlossen wird.

5. Verfahren nach Anspruch 4, **dadurch gekennzeichnet, dass** der Verschlusskörper oder der Deckelverschluss an dem führenden nicht eingebetteten Ende des Hohlkörpers als Durchflussbegrenzer ausgebildet ist, dessen Durchmesser kleiner ist als der Innendurchmesser des Hohlpfahls ist und der mit dem Hohlpfahl einen umlaufenden offenen Ringsspalt bildet.

6. Verfahren nach einem der Ansprüche 1 bis 5, **dadurch gekennzeichnet, dass** in einem Hohlraum des Hohlpfahls oder an dem Hohlpfahl eine Auftriebskammer hergestellt oder angebracht wird, die mit einem Gas befüllt wird.

7. Verfahren nach einem der Ansprüche l bis 6, **dadurch gekennzeichnet, dass** an dem Hohlpfahl Mittel zum Anschlagen des Hebezeugs befestigt werden.

8. Verfahren nach einem der Ansprüche l bis 7, **dadurch gekennzeichnet, dass** der Verfahrensschritt e) eine erste und zweite Druckerhöhung umfasst, wobei die erste Druckerhöhung zur Überprüfung der Druckbeständigkeit des Hohlpfahls dient.

9. Verfahren nach einem der Ansprüche 1 bis 8, **dadurch gekennzeichnet, dass** als Druckmittel eine Flüssigkeit und/oder ein Gas verwendet wird.

10. Verfahren nach Anspruch 9, **dadurch gekennzeichnet, dass** als Flüssigkeit eine Bohrspülung und/oder Wasser verwendet wird.

11. Verfahren nach Anspruch 10, **dadurch gekennzeichnet, dass** als Bohrspülung eine Feststoff/Wasser Suspension Anwendung findet, die ein oder mehrere Komponenten umfasst, die ausgewählt sind aus einer Gruppe umfassend Tonmineralien, Bentonit, Bariumsulfat und Polymere.

12. Verfahren nach einem der Ansprüche 1 bis 11 umfassend die Installation wenigstens einer Hochdruckpumpe auf einem oberen Deckelverschluss des Hohlpfahls.

## Claims

1. Method for dismantling offshore foundation structures having at least one hollow pile which is driven into a seabed at its leading open end so as to enclose earth, wherein the hollow pile is hydraulically and/or pneumatically extracted, the method comprising the following method steps:
a) closing openings in the hollow pile,
b) attaching a connector for a fluid line to the hollow pile so that the connector communicates with a cavity of the hollow pile,
c) establishing a connection between the fluid line and the connector,
d) fixing a hoist to the hollow pile,
e) pressurizing the hollow pile with filtered seawater as a pressure medium provided via the fluid line, and
f) retrieving the hoist by means of a crane (8) so as to extract the hollow pile, wherein the crane (8) takes up the load of the hollow pile,
wherein the method comprises, before carrying out method step e), reducing a cross section of the hollow pile that is hydraulically effective during method step e) in a lower, non-embedded end of the hollow pile and/or
wherein the hollow pile is at least partially filled with a drilling fluid to reduce the permeability of the bed before or during method step e).

2. Method according to claim 1, **characterized in that** method step a) comprises pressure-tight closing of the openings in an upper, non-embedded end of the hollow pile.

3. Method according to either claim 1 or claim 2, **characterized in that**, during method step e), a buoyancy force is generated which is greater than the skin friction between the hollow pile and the bed surrounding it.

4. Method according to any of claims 1 to 3, **characterized in that** method step a) comprises introducing at least one closure body or placing at least one cover closure in an upper end and in a non-embedded lower end of the hollow pile, or at the upper end and at the non-embedded lower end of the hollow pile, with the cross section of the hollow pile being only partially closed in the non-embedded lower end.

5. Method according to claim 4, **characterized in that** the closure body or the cover closure at the leading non-embedded end of the hollow body is designed as a flow limiter, the diameter of which is smaller than the inner diameter of the hollow pile and which forms a circumferential open annular gap with the hollow pile.

6. Method according to any of claims 1 to 5, **characterized in that** a buoyancy chamber which is filled with a gas is produced or attached in a cavity of the hollow pile or on the hollow pile.

7. Method according to any of claims 1 to 6, **characterized in that** means for fixing the hoist are fastened to the hollow pile.

8. Method according to any of claims 1 to 7, **characterized in that** method step e) comprises a first and second increase in pressure, the first increase in pressure being used to check the pressure resistance of the hollow pile.

9. Method according to any of claims 1 to 8, **characterized in that** a liquid and/or a gas is used as the pressure medium.

10. Method according to claim 9, **characterized in that** a drilling fluid and/or water is used as the liquid.

11. Method according to claim 10, **characterized in that** a solid/water suspension which comprises one or more components selected from a group comprising clay minerals, bentonite, barium sulfate and polymers is used as the drilling fluid.

12. Method according to any of claims 1 to 11 comprising the installation of at least one high-pressure pump on an upper cover closure of the hollow pile.

## Revendications

1. Procédé de démantèlement de structures de fondation en mer comportant au moins un pieu creux qui est enfoncé dans un fond marin au niveau de son extrémité avant ouverte en enfermant du sol, le pieu creux étant extrait hydrauliquement et/ou pneumatiquement, le procédé comprenant les étapes de procédé suivantes :
a) obturation d'ouvertures du pieu creux,
b) fixation d'un raccord pour une conduite de fluide au pieu creux, de sorte que le raccord communique avec une cavité du pieu creux,
c) établissement d'une liaison de la conduite de fluide avec le raccord,
d) accrochage d'un treuil au pieu creux,
e) pressurisation du pieu creux avec de l'eau de mer filtrée en tant que milieu de pression fourni par l'intermédiaire de la conduite de fluide, et
f) récupération du treuil au moyen d'une grue (8) lors de l'extraction du pieu creux, la grue (8) recevant la charge du pieu creux,
dans lequel le procédé comprend, avant la réalisation de l'étape e) du procédé, une réduction d'une section transversale du pieu creux agissant hydrauliquement lors de l'étape e) du procédé dans une extrémité inférieure non encastrée du pieu creux et/ou dans lequel le pieu creux est au moins partiellement rempli d'une boue de forage pour réduire la perméabilité du fond avant ou pendant l'étape e) du procédé.

2. Procédé selon la revendication 1, **caractérisé en ce que** l'étape a) du procédé comprend une obturation étanche à la pression des ouvertures au niveau d'une extrémité supérieure non encastrée du pieu creux.

3. Procédé selon l'une des revendications 1 ou 2, **caractérisé en ce que** lors de l'étape e) du procédé, une force portante est générée, laquelle est supérieure au frottement superficiel entre le pieu creux et le fond qui l'entoure.

4. Procédé selon l'une des revendications 1 à 3, **caractérisé en ce que** l'étape a) du procédé comprend l'introduction d'au moins un corps d'obturation ou la fixation d'au moins une obturation de recouvrement respectivement dans une extrémité supérieure et dans une extrémité inférieure non encastrée du pieu creux ou respectivement au niveau de l'extrémité supérieure et au niveau de l'extrémité inférieure non encastrée du pieu creux, la section transversale du pieu creux n'étant que partiellement obturée dans l'extrémité inférieure non encastrée.

5. Procédé selon la revendication 4, **caractérisé en ce que** le corps d'obturation ou l'obturation de recouvrement est conçu comme un limiteur de débit au niveau de l'extrémité avant non encastrée du corps creux, dont le diamètre est inférieur au diamètre intérieur du pieu creux et qui forme un espace annulaire ouvert circonférentiel avec le pieu creux.

6. Procédé selon l'une des revendications 1 à 5, **caractérisé en ce qu'**une chambre de flottabilité remplie d'un gaz est réalisée ou fixée dans une cavité du pieu creux ou sur le pieu creux.

7. Procédé selon l'une des revendications I à 6, **caractérisé en ce que** des moyens permettant l'accrochage du treuil sont fixés au pieu creux.

8. Procédé selon l'une des revendications I à 7, **caractérisé en ce que** l'étape e) du procédé comprend une première et une seconde augmentations de pression, la première augmentation de pression servant à contrôler la résistance à la pression du pieu creux.

9. Procédé selon l'une des revendications 1 à 8, **caractérisé en ce qu'**un liquide et/ou un gaz sont utilisés comme milieu de pression.

10. Procédé selon la revendication 9, **caractérisé en ce qu'**une boue de forage et/ou de l'eau sont utilisées comme liquide.

11. Procédé selon la revendication 10, **caractérisé en ce qu'**une suspension solide/eau est utilisée comme boue de forage, laquelle comprend un ou plusieurs composants choisis dans un groupe comprenant des minéraux argileux, de la bentonite, du sulfate de baryum et des polymères.

12. Procédé selon l'une des revendications 1 à 11, comprenant l'installation d'au moins une pompe haute pression sur une obturation de recouvrement du pieu creux.
